# EUROPÄISCHE PATENTSCHRIFT

(11) **EP 3 374 308 B1**
(45) Veröffentlichungstag und Bekanntmachung des Hinweises auf die Patenterteilung: **28.08.2019**
(21) Anmeldenummer: 16794601.1
(22) Anmeldetag: 10.11.2016
(51) Int. Cl.: B66B 5/00

(54) **ÜBERWACHUNGSEINHEIT FÜR EINE AUFZUGSANLAGE UND VERFAHREN**
MONITORING UNIT FOR A LIFT FACILITY AND METHOD
UNITE DE SURVEILLANCE D'ASCENSEUR ET PROCEDE

(30) Priorität: 12.11.2015 EP 15194347
(43) Veröffentlichungstag der Anmeldung: 19.09.2018
(73) Patentinhaber: Inventio AG, 6052 Hergiswil (CH)
(72) Erfinder: SONNENMOSER, Astrid, 6280 Hochdorf (CH); KNECHT, Adrian, 5312 Döttingen (CH); LUSTENBERGER, Ivo, 6018 Buttisholz (CH); HEINZ, Kurt, 8107 Buchs (CH); HARTMANN, Thomas, 6277 Kleinwangen (CH)
(86) Internationale Anmeldenummer: PCT/EP2016/077195
(87) Internationale Veröffentlichungsnummer: WO 2017/081113

(56) Entgegenhaltungen:
- WO-A1-2014/124779

## Beschreibung

Die Erfindung betrifft eine Überwachungseinheit für eine Aufzugsanlage sowie ein Verfahren zum Betrieb dieser Überwachungseinheit.

Eine Aufzuganlage umfasst im Wesentlichen eine Aufzugskabine, einen Aufzugschacht, in dem sich die Aufzugskabine bewegt, und eine Antriebseinheit zum Bewegen der Aufzugskabine.

Aus der WO2005/000727A1 ist bekannt, dass Aufzugsanlagen einen Sicherheitskreis aufweisen, bei dem mehrere Sicherheitselemente, wie z.B. Sicherheitskontakte und -schalter, in einer Serienschaltung angeordnet sind. Die Kontakte überwachen z.B., ob eine Schachttür oder die Kabinentür geöffnet ist. Die Aufzugskabine kann nur bewegt werden, wenn der Sicherheitskreis und damit auch alle in ihm integrierten Sicherheitskontakte geschlossen sind.

Einige der Sicherheitselemente werden von den Türen betätigt. Andere Sicherheitselemente, wie z.B. ein Überfahrschalter, werden durch die Aufzugskabine betätigt oder ausgelöst. Der Sicherheitskreis steht mit dem Antrieb oder der Bremseinheit einer Aufzugsanlage in Verbindung, um den Fahrbetrieb zu unterbrechen, falls der Sicherheitskreis geöffnet wird.

Aus der WO2005/000727A1 sind ferner Aufzugsanlagen bekannt, die statt mit dem erwähnten Sicherheitskreis mit einem Sicherheitsbussystem ausgerüstet sind, das typischerweise eine Kontrolleinheit, einen Sicherheitsbus und einen oder mehrere Busknoten umfasst.

Von Bedeutung ist nicht nur die Sicherheit von Personen, die mit der Aufzugsanlage befördert werden, sondern auch die Sicherheit von Personen, die sich z.B. für Wartungszwecke im Aufzugsschacht aufhalten.

Die WO2003008316A1 beschreibt, dass heutige Aufzuganlagen aus Sicherheitsgründen so ausgelegt sind, dass am Schachtboden ein Schutzraum in Form einer Schachtgrube vorgesehen ist, um sicher zu stellen, dass Wartungspersonal im Schacht nicht gefährdet wird, wenn die Aufzugskabine in die unterste Position im Schacht fährt.

Zudem ist am oberen Ende des Schachtes - Schachtkopf genannt - normalerweise ein Schutzraum vorgesehen, damit Wartungspersonal, das eine Wartung auf dem Dach der Kabine durchführt, nicht gefährdet wird, wenn die Kabine in die oberste Position im Schacht fährt.

Eine Aufzuganlage mit Schutzraum am unteren und am oberen Schachtende ist um einige Meter länger als die eigentliche Geschosshöhe des Gebäudes, das von dem Aufzug bedient wird. Dies trifft auf die verschiedensten Arten von Aufzugsdispositionen zu, wie z.B. Seil-Aufzüge, hydraulische Aufzüge, Linearmotor-Aufzüge.

Zur Vermeidung oder Verkleinerung der genannten Schutzräume weist die in der WO2003008316A1 offenbarte Aufzugsanlage zusätzlich und unabhängig von den üblichen Sensoren und Steuermitteln, die für den normalen Betrieb der Aufzuganlage vorgesehen sind, eine Erfassungsvorrichtung auf, die detektiert, ob sich eine Person in einer kritischen Zone des Schachtes, insbesondere innerhalb der Schachtgrube oder des Schachtkopfs, aufhält. Die Detektion kann mittels beliebiger Sensoren, z.B. Lichtschranken, erfolgen. Diese Erfassungsvorrichtung ist mit der Antriebseinheit der Aufzugsanlage derart verbunden, dass die Aufzuganlage in einen speziellen Betriebszustand überführbar ist, falls sich eine Person in der kritischen Zone aufhält oder im Begriff ist, in diese zu gelangen. WO 2014/124779 A offenbart eine Überwachungseinheit gemäß dem Oberbegriff des Anspruchs 1 sowie ein Verfahren zum Betrieb einer Überwachungseinheit gemäß dem Oberbegriff des Anspruchs 9.

Die Erfassungsvorrichtung und die spezielle Steuereinrichtung sind sicherheitsrelevant ausgelegt, um unter allen Umständen das Einfahren der Aufzugskabine in die kritische Zone zu verhindern, falls sich eine Person darin befindet. Die sicherheitsrelevante Auslegung erfordert z.B., dass wichtige Komponenten redundant vorhanden sind, wichtige Funktionen der Steuereinrichtung parallel ablaufen und ihre Ergebnisse miteinander verglichen werden und die Datenübertragung über parallele Leitungen erfolgt. Die sicherheitsrelevante Auslegung der Aufzugsanlage ist daher mit erheblichem Aufwand verbunden.

Zu beachten ist ferner, dass Aufzugsanlagen typischerweise modular aufgebaut sind. Für zukünftig zu erstellende Aufzugsanlagen werden daher Module vorfabriziert und oft zwischengelagert. Die Lagerung dieser Module verursacht oft einen hohen Aufwand, da z.B. einzelne Module vor dem Einsatz geprüft und konfiguriert werden müssen.

Der vorliegenden Erfindung liegt daher die Aufgabe zu Grunde, die Nachteile des Standes der Technik zu überwinden und eine verbesserte Überwachungseinheit für eine Aufzugsanlage anzugeben. Ferner ist ein Verfahren zum Betrieb dieser Überwachungseinheit anzugeben.

Die Überwachungseinheit soll nach der Fertigung und vollständigen Bestückung über längere Zeit gelagert werden können, ohne dass deren Einsatzbereitschaft beeinträchtigt wird.

Die Überwachungseinheit soll auch nach längerer Lagerdauer aus dem Lager entnommen und ohne weitere Prüfung eingesetzt werden können.

Insbesondere soll vermieden werden, dass der Anwender die Überwachungseinheit für die Lagerung und nach Entnahme aus dem Lager für den Einsatz in einer Aufzugsanlage entsprechend konfigurieren muss.

Entsprechend soll auch vermieden werden, die Überwachungseinheit mit Vorrichtungsteilen zu versehen, die manuell zu betätigen sind, um die Überwachungseinheit zu konfigurieren.

Der Aufwand zur Lagerung und Verwaltung der vorfabrizierten Überwachungseinheiten für die Aufzugsanlage soll daher auf ein Minimum reduziert werden.

Diese Aufgabe wird durch eine Überwachungseinheit gemäss Anspruch 1 und ein Verfahren zum Betrieb dieser Überwachungseinheit gemäss Anspruch 9 gelöst. Vorteilhafte Ausgestaltungen der Erfindung sind in weiteren Ansprüchen angegeben.

Die Überwachungseinheit, die der Überwachung einer Aufzugsanlage dient, umfasst eine Schaltungsanordnung, die eine Stromversorgungseinheit, die zur Abgabe einer netzabhängigen ersten Betriebsspannung vorgesehen ist, und wenigstens ein prozessorgesteuertes erstes Überwachungsmodul aufweist, das der aktiven und/oder passiven Ermittlung von Zustandsdaten der Aufzugsanlage dient. Die Überwachungseinheit kann z.B. vorliegende Zustandsdaten der Aufzugsanlage oder Sensordaten ablesen und speichern. Die Überwachungseinheit kann alternativ aktiv Prüfsignale in die Aufzugsanlage einspeisen und dazu korrespondierende Antwortsignale registrieren und auswerten. Vorzugsweise sind ein zur Abgabe eines Prüfsignals vorgesehenes erstes Überwachungsmodul und ein zum Empfang des Antwortsignals vorgesehenes zweites Überwachungsmodul vorgesehen.

Erfindungsgemäss umfasst die Überwachungseinheit eine Energiespeichereinheit, die der Abgabe einer netzunabhängigen zweiten Betriebsspannung dient, und eine erste Schaltvorrichtung, mittels der im Normalbetrieb der Aufzugsanlage die erste Betriebsspannung und bei Stromausfall die zweite Betriebsspannung dem wenigstens einen ersten Überwachungsmodul zuführbar ist. Ferner sind ein nichtflüchtiger Datenspeicher, welcher der Speicherung eines variablen Betriebsparameters dient, und eine zweite Schaltvorrichtung vorgesehen, mittels der Teile der Schaltungsanordnung abschaltbar sind. Das wenigstens eine erste Überwachungsmodul ist zur Betätigung der zweiten Schaltvorrichtung in Abhängigkeit des gespeicherten Betriebsparameters ausgelegt, der vor Inbetriebnahme der Überwachungseinheit einen ersten Wert und nach Inbetriebnahme der Überwachungseinheit einen zweiten Wert aufweist.

Die Energiespeichereinheit ist eine autonome Energiequelle, wie z.B. eine Batterie, ein Akkumulator, ein Superkondensator oder Ultrakondensator (englisch: Supercapacitor, kurz Supercap). Wesentlich ist, dass die Energiespeichereinheit elektrische Energie über lange Zeit praktisch ohne Verlust speichern kann. Eine autonome Energiespeichereinheit kann auch ein Akkumulator sein, der z.B. mittels Solarzellen durch Lichtenergie gespeist wird.

Durch Setzen des Betriebsparameters auf den ersten oder zweiten Wert kann das Betriebsverhalten der Überwachungseinheit bestimmt werden. Die Überwachungseinheit kann daher bereits bei der Fertigung mit einer Energiespeichereinheit bestückt und ohne manuelle Betätigung eines Schalters zur Abschaltung der zweiten Betriebsspannung, ggf. Batteriespannung ans Lager gelegt werden. Da die Energieentnahme aus der Energiespeichereinheit durch die Überwachungseinheit selbsttätig eingeschränkt wird, kann die Überwachungseinheit über eine sehr lange Zeit gelagert werden, ohne dass die Energiespeichereinheit bei der Entnahme der Überwachungseinheit aus dem Lager geprüft oder ersetzt werden muss. Auf diese Weise vereinfacht sich die Verwaltung der gelagerten Überwachungseinheiten signifikant. Ebenso kann eine Überwachungseinheit, die aus einer Aufzugsanlage entnommen, wird, wieder mit dem ersten Wert des Betriebsparameters versehen und zurück ans Lager gelegt werden, ohne die Energiespeichereinheit zu entfernen.

Besonders vorteilhaft ist, dass die Überwachungseinheit nicht mit Schaltvorrichtungen versehen werden muss, um die Energiespeichereinheit vor einer frühzeitigen Entladung zu schützen. Manuell betätigbare Schaltvorrichtungen weisen im Vergleich zu Halbleiterschaltungen eine relativ hohe Fehlerhäufigkeit auf, weshalb mit der erfindungsgemässen Lösung auch diesbezüglich eine signifikante Verbesserung erzielt wird. Stattdessen wird die Überwachungseinheit mit selbsttätig ansteuerbaren Halbleiterbausteinen versehen, die auch nach langer Betriebszeit keine Abnutzungserscheinungen aufweisen.

Das auf der Überwachungseinheit vorgesehene Überwachungsmodul oder die Überwachungsmodule können vorteilhaft durch programmierte Mikrocontroller gebildet werden, die vorzugsweise eine Prozessoreinheit, einen flüchtigen Arbeitsspeicher, den nichtflüchtigen Datenspeicher sowie Schnittstelleneinheiten aufweisen. Ferner können die Mikrocontroller weitere Module, wie Timereinheiten und Wandlermodule umfassen.

Im ersten Überwachungsmodul ist vorzugsweise ein Betriebsprogramm abgelegt, gemäss dem der Wert des Betriebsparameters vorzugsweise periodisch auslesbar und die zweite Schaltvorrichtung in Abhängigkeit des ausgelesenen Betriebsparameters betätigbar ist.

Der erste Wert des Betriebsparameters ist vorzugsweise ein Initialisierungswert, der der Überwachungseinheit z.B. bei der Fertigung eingeprägt wird. Dieser erste Wert kann vorzugsweise auch einer Überwachungseinheit eingeprägt werden, die aus einer Aufzugsanlage entfernt und mit der Energiespeichereinheit zurück ans Lager gelegt wird. Der erste Initialisierungswert kann z.B. das Format einer Netzwerkadresse aufweisen, wobei für den ersten Initialisierungswert vorzugsweise eine ungültige Netzwerkadresse gewählt wird.

Der zweite Wert des Betriebsparameters ist ein Wert, der sich vom ersten Wert unterscheidet. Sofern eine Aufzugsanlage mehrere Überwachungseinheiten aufweist und diese mit einem Rechner kommunizieren und entsprechende Kommunikationsadressen oder Netzwerkadressen aufweisen, so kann als zweiter Wert des Betriebsparameters die entsprechende Netzwerkadresse abgespeichert werden. Die entsprechende Programmierung der Überwachungseinheit, d.h. die Einprägung des ersten oder zweiten Werts des Betriebsparameters kann durch einen angeschlossenen Rechner erfolgen.

Vorzugsweise wird diese Adresse in alle intelligenten Module, d.h. in alle Überwachungsmodule eingeprägt, die auf der Überwachungseinheit vorgesehen sind. Zur individuellen Adressierung der Überwachungsmodule können diesen zusätzlich zur Hauptadresse individuelle Unteradressen zugeordnet werden.

Sofern der genannte Betriebsparameter in jedem Überwachungsmodul nachgeführt wird und diesbezüglich korrespondierende Betriebsprogramme vorhanden sind, kann jedes der Überwachungsmodule diesen Betriebsparameter überwachen und entsprechende Abschaltungen vornehmen. Dazu kann jedem Überwachungsmodul eine zweite Schaltvorrichtung zugeordnet sein, die bei Vorliegen des ersten Wertes des Betriebsparameters betätigt wird, um das betreffende Überwachungsmodul ganz oder teilweise auszuschalten, falls die netzabhängige erste Betriebsspannung ausfällt.

Sofern das Überwachungsmodul nicht vollständig abgeschaltet wird, kann vorteilhaft vorgesehen werden, dass es wiederholt in einen Schlafmodus versetzt und jeweils nach einer Zeitdauer von z.B. einigen Sekunden oder Minuten in einen vollständigen oder teilweisen Betriebszustand überführt wird, um Kontrollmassnahmen, wie die Überprüfung des Werts des Betriebsparameters durchzuführen. Zu diesem Zweck weist das Überwachungsmodul eine Timereinheit auf, die jeweils eine Schlafperiode abzählt. Derart ausgestaltete Überwachungseinheiten sind daher auch während der Lagerung kurzzeitig aktiv, benötigen aber nur während einer sehr kurzen Dauer wenig elektrische Energie. Durch diese Energieentnahme wird die Lebensdauer der Energiespeichereinheit nur unwesentlich verkürzt.

Die zweite Schaltvorrichtung kann vorteilhaft in das Überwachungsmodul integriert werden. Alternativ kann die zweite Schaltvorrichtung auch diskret aufgebaut werden. Z.B. weist die zweite Schaltvorrichtung einen Schalttransistor auf, der durch eines der Überwachungsmodul gesteuert wird.

Die Schaltungsanordnung kann somit teilweise von der Stromversorgung getrennt werden, um Energie zu sparen. Ferner kann eine vollständige Trennung von der Energiespeichereinheit vorgesehen werden, indem die zweite Schaltvorrichtung, z.B. ein Schalttransistor, die Energiespeichereinheit vollständig von der Schaltungsanordnung trennt. Die zweite Schaltvorrichtung wird bei Vorliegen des ersten Wertes des Betriebsparameters geöffnet und unterbricht z.B. eine Anschlussleitung der Energiespeichereinheit. Bei Vorliegen des zweiten Wertes des Betriebsparameters wird die zweite Schaltvorrichtung hingegen geschlossen, sodass die Energiespeichereinheit mit der Schaltungsanordnung bzw. mit dem Umschalter verbunden wird, der entweder die erste oder die zweite Betriebsspannung zu den Überwachungsmodulen durchschaltet.

Die Überwachungseinheiten können den Zustand zumindest eines Teils der Aufzugsanlage überwachen und entsprechende Zustandsdaten ermitteln, registrieren und zu einem zentralen Rechner übermitteln.

Die Aufzuganlage, weist eine Antriebseinheit auf, mittels der eine in einem Aufzugschacht angeordnete Aufzugskabine verfahrbar ist und die von einer Steuervorrichtung z.B. derart gesichert angesteuert wird,
a) dass die Aufzugskabine im Normalbetrieb zu wenigstens zwei Zugängen des Aufzugsschachts verfahren werden kann, an denen Türen vorgesehen sind, die von der Steuervorrichtung gesteuert werden und von denen wenigstens einer ein Türverschluss zugeordnet ist, mittels dessen die zugeordnete Tür auch im Falle eines Stromausfalls entriegelt und geöffnet werden kann; und
b) dass die Aufzugskabine nicht oder nur eingeschränkt verfahren wird, falls sich eine Person im Aufzugschacht befindet.

Wenigstens einer der Türen werden eine Überwachungseinheit und ein Überwachungssensor zugeordnet, mittels dessen Zustandsänderungen, wie die Entriegelung oder das Öffnen der Tür, detektiert werden. Die mit einer Energiespeichereinheit ausgerüstete Überwachungseinheit ist bei vollständiger oder teilweiser Ausserbetriebsetzung der Aufzugsanlage in einen autonomen Betrieb umschaltbar und registriert während des autonomen Betriebs anhand des Überwachungssensors entsprechende Zustandsdaten. Diese Zustandsdaten werden nach Inbetriebnahme der Aufzugsanlage von einer Sicherungseinheit oder einem übergeordneten Rechner aus allen Überwachungseinheiten ausgelesen und ausgewertet, wonach die Versetzung der Aufzugsanlage in den Normalbetrieb verhindert wird, falls eine Zustandsänderung für eine der überwachten Türen detektiert wurde.

Dies erlaubt es, den Zugang einer Person in den Aufzugschacht sicher zu überwachen und den Übergang der Aufzugsanlage in den Normalbetrieb zu verhindern, falls ein Ereignis detektiert wurde, welches anzeigt, dass eine Person möglicherweise in den Aufzugschacht gelangt ist. Sobald eine kritische Zustandsänderung von der Sicherungseinheit detektiert oder erkannt wird, so wird dies z.B. einem Steuerrechner signalisiert. Alternativ kann die Steuereinheit direkt in die Aufzugsanlage eingreifen und z.B. die Stromversorgung unterbrechen oder die Antriebseinheit ausser Betrieb setzen. Die Sicherungseinheit kann z.B. als Softwaremodul in den Steuerrechner integriert sein oder als separates Modul ausgebildet sein, das mit dem Steuerrechner oder anderen Teilen der Aufzugsanlage interagiert.

Die Sicherungseinheit kann somit mit den installierten Überwachungseinheiten kommunizieren und diesen bei Inbetriebnahme auch die Kommunikationsadresse oder Netzwerkadresse als Betriebsparameter einprägen. Sofern eine der Überwachungseinheiten hingegen aus der Aufzugsanlage entfernt wird, kann die Sicherungseinheit den Betriebsparameter wieder auf den ersten Wert zurücksetzen, der bei der Fertigung vergeben wurde.

Die erfindungsgemässe Vorrichtung wird nachstehend in vorzugsweisen Ausgestaltungen anhand von Zeichnungen exemplarisch beschrieben. Es zeigen:
- Fig. 1: eine Aufzugsanlage 3 mit einer Antriebseinheit 38, mittels der eine in einem Aufzugschacht 35 angeordnete Aufzugskabine 36 zwischen zwei Aufzugstüren 30A, 30B verfahrbar ist und mit einer Steuervorrichtung 100, die zur Überwachung der Aufzugsanlage 3 eine Sicherungseinheit 1 aufweist, die mit erfindungsgemässen Überwachungseinheiten 10A, 10B verbunden ist, mittels denen je eine Verriegelung 31A, 31B einer zugeordneten Aufzugstür 30A, 30B überwacht wird und die in Abhängigkeit eines Betriebsparameters ID0, ID1, ID2 einen bestimmten Betriebsmodus M1, M2 oder M3 gemäss Fig. 2a oder 2b einnehmen können;
- Fig. 2a: die erste Überwachungseinheit 10A von Fig. 1, die in Abhängigkeit des gesetzten Betriebsparameters ID0 und des Vorliegens einer netzabhängigen ersten Betriebsspannung zwischen zwei symbolisch dargestellten Betriebszuständen M1 und M3 wechselt;
- Fig. 2b: die erste Überwachungseinheit 10A von Fig. 1, die in Abhängigkeit des gesetzten Betriebsparameters ID1 und des Vorliegens einer netzabhängigen ersten Betriebsspannung zwischen zwei symbolisch dargestellten Betriebszuständen M1 und M2 wechseln kann;
- Fig. 3a: die erste Überwachungseinheit 10A von Fig. 1, die nur ein prozessorgesteuertes Überwachungsmodul 15 aufweist, das ein Überwachungssignal s_{TX} von einem Ausgangsport op über einen Schaltkontakt 11A, der dem Türverschluss 31A der ersten Aufzugstür 30a zugeordnet ist, zu einem Eingangsport ip des Überwachungsmoduls 15 überträgt;
- Fig. 3b: das am Ausgangsport op abgegebene Überwachungssignal s_{TX1} exemplarisch als Pulsfolge mit einem gewählten Tastverhältnis von 50 %;
- Fig. 3c: das am Ausgangsport op abgegebene Überwachungssignal s_{TX2} exemplarisch als Pulsfolge mit einem Tastverhältnis von rund 7 % und einer um den Faktor 7 vergrösserten Periodendauer T;
- Fig. 4a: die erste Überwachungseinheit von Fig. 1 in einer weiteren vorzugsweisen Ausgestaltung mit dem ersten Überwachungsmodul 15, das von einem Ausgangsport op ein Überwachungssignal s_{TX} über den Schaltkontakt 11A zu einem Eingangsport ip eines zweiten prozessorgesteuerten Überwachungsmoduls 16 überträgt;
- Fig. 4b: das Überwachungssignal s_{TX} von Fig. 3b exemplarisch als Pulsfolge mit einem Tastverhältnis von 50% vor der Übertragung über den Schaltkontakt 11A; und
- Fig. 4c: das Überwachungssignal s_{RX} von Fig. 3b nach der Übertragung über den Schaltkontakt 11A, der während der Dauer von zwei Pulsen geöffnet wurde, die im Register 161 des zweiten Überwachungsmoduls 16 nicht registriert wurden;

Fig. 1 zeigt eine Aufzugsanlage 3 mit einer Antriebseinheit 38, mittels der eine in einem Aufzugschacht 35 angeordnete Aufzugskabine 36 zwischen zwei Aufzugstüren 30A, 30B verfahrbar ist. Die Aufzugsanlage 3, die von einer zentralen Stromversorgungseinheit 2 gespeist wird, ist mit einer Steuervorrichtung 100 ausgerüstet, mittels der die Aufzugsanlage 3, insbesondere die Antriebseinheit 38, steuerbar ist. Die Steuervorrichtung 100 umfasst zur Überwachung der Aufzugsanlage 3 eine Sicherungseinheit 1, die mit Überwachungseinheiten 10A, 10B verbunden oder verbindbar ist, mittels denen je eine Verriegelung 31A, 31B einer zugeordneten Aufzugstür 30A, 30B bzw. ein damit gekoppelter Überwachungssensor 11A bzw. 11B überwacht werden kann. Die Überwachungseinheiten 10A, 10B sind z.B. bestückte Schaltplatinen.

Die Sicherungseinheit 1 ist in der vorliegenden Ausgestaltung ein eigenständiges Rechnersystem, das mit einem Anlagenrechner 1000 kommuniziert. Die Sicherungseinheit 1 kann aber auch als Softwaremodul oder Hardwaremodul in den Anlagenrechner 1000 integriert werden. Die Sicherungseinheit 1 kann, wie in Fig. 1 gezeigt, direkt in die Aufzugsanlage 3 eingreifen und z.B. die Stromversorgung 2 oder die Antriebseinheit 38 steuern oder ausschalten.

Alternativ kann die Sicherungseinheit 1 nur mit dem Anlagenrechner 1000 verbunden sein, der seinerseits die gesicherte Steuerung der Aufzugsanlage 3 unter Berücksichtigung von Zustandsdaten vollzieht, die anhand der Überwachungseinheiten 10A, 10B ermittelt werden.

Die Sicherungseinheit 1 und/oder der Anlagenrechner 1000 können zudem drahtlos oder drahtgebunden mit externen Rechnereinheiten, z.B. einem Leitrechner verbunden sein.

In der vorliegenden Ausgestaltung sind die Überwachungssensoren 11A, 11B als Schaltkontakte ausgebildet, die je mit einem Türverschluss 31A, 31B mechanisch gekoppelt sind, der vom Wartungspersonal mittels eines Werkzeugs betätigt werden kann, wie dies in Fig. 1 für den Schaltkontakt 11B gezeigt ist. Während eines Stromausfalls oder einer Abschaltung der Stromversorgung kann das Wartungspersonal somit einen Türverschluss 31A, 31B betätigen, eine Aufzugstür 30A, 30B manuell öffnen und in den Aufzugschacht 35 gelangen.

Fig. 1 zeigt, dass nach einem Stromausfall oder einer Abschaltung die untere Aufzugstür 31B geöffnet wurde und ein Wartungstechniker in den Aufzugschacht 35 eingetreten ist, um eine elektrische Installation 8 zu prüfen, die z.B. den Stromunterbruch verursacht haben könnte. Der Wartungstechniker steht auf dem Schachtboden in einer Schachtgrube, die nur eine geringe Tiefe aufweist. In dieser Situation darf die Aufzugsanlage 3 nicht betrieben werden. In der oberen Etage bewegt sich ein Gebäudebewohner auf die erste Aufzugstür 30A zu, hinter der die Aufzugskabine 36 steht. Sofern die Aufzugsanlage 3 in diesem Moment wieder mit Strom versorgt und in den Normalbetrieb versetzt wird, kann der Gebäudebewohner die Aufzugskabine 36 betreten und in Fahrt versetzen. Dies wird verhindert, indem die Schaltkontakte 11A; 11B überwacht werden und der Übergang in den Normalbetrieb verhindert wird, falls einer der Schaltkontakte 11A, 11B betätigt wurde. Damit diese Überwachung auch nach einem Stromausfall vollzogen werden kann, sind die Überwachungseinheiten 10A; 10B mit einer Energiespeichereinheit 14 ausgerüstet und bei vollständiger oder teilweiser Ausserbetriebsetzung der Aufzugsanlage 3 oder einem Stromausfall automatisch in einen autonomen Betrieb umschaltbar.

Fig. 1 zeigt weiter, dass die beiden identisch ausgebildeten Überwachungseinheiten 10A, 10B je eine lokale Stromversorgungseinheit 12 und eine Energiespeichereinheit 14 aufweisen, die über eine steuerbare Umschalteinheit 13, z.B. ein spannungsgesteuertes Relais, mit einem ersten und gegebenenfalls einem zweiten Überwachungsmodul 15, 16 verbindbar sind. Entweder ist die Stromversorgungseinheit 12 über die Kontakte 132, 133 oder die Energiespeichereinheit 14 über die Kontakte 131, 133 der Umschalteinheit 13 mit dem wenigstens einen Überwachungsmodul 15 verbunden. Somit wird dem wenigstens einen Überwachungsmodul 15 von der Stromversorgungseinheit 12 entweder eine netzabhängige erste Betriebsspannung oder von der Energiespeichereinheit 14 eine netzunabhängige zweite Betriebsspannung zugeführt.

Die Umschalteinheit 13 wird von der Stromversorgungseinheit 12 mit einer Schaltspannung us versorgt, durch die die Umschalteinheit 13 aktiviert und die Stromversorgungseinheit 12 mit den Überwachungsmodulen 15, 16 verbunden wird, sobald die erste Betriebsspannung vorliegt. Bei einem Stromausfall entfällt die Schaltspannung us und die Umschalteinheit 13 fällt in die Ruhestellung zurück, in der die Energiespeichereinheit 14 mit den Überwachungsmodulen 15, 16 verbunden wird, falls der gezeigte Schalter 19 geschlossen ist. Aufgrund der identischen Ausgestaltung der Überwachungseinheiten 10A, 10B wird nachstehend nur auf die erste Überwachungseinheit 10A Bezug genommen, die zumindest das prozessorgesteuerte erste Überwachungsmodul 15 umfasst.

In der Ruhestellung der Umschalteinheit 13 bleibt die Energiespeichereinheit 14, die einseitig mit Erde verbunden ist, bei geschlossenem Schalter 19 konstant mit der Schaltungsanordnung der Überwachungseinheit 10A verbunden. Sofern die Überwachungseinheit 10A in diesem Zustand aus der Aufzugsanlage 3 entnommen wird, würde die Energiespeichereinheit 14 permanent mit der zugehörigen Schaltungsanordnung verbunden bleiben. Ebenso würde nach der Fertigung der Überwachungseinheit 14A und dem Einsetzen der Energiespeichereinheit 14, diese permanent mit der Schaltungsanordnung verbunden. Dieses Einsetzen oder die Entnahme der Überwachungseinheit 10A ist in Fig. 1 symbolisch mit einer Hand dargestellt. Sofern die Überwachungseinheit 10A nach der Fertigung ins Lager gelegt und die Schaltungsanordnung von der Energiespeichereinheit 14 permanent gespeist wird, würde sich diese während einer längeren Lagerdauer zumindest teilweise entladen.

Erfindungsgemäss wird daher vorgesehen, dass die Überwachungseinheit 10A mit eingebauter Energiespeichereinheit 14 ans Lager gelegt werden kann und die Energieentnahme aus der Energiespeichereinheit 14 durch Betätigung des exemplarisch gezeigten Schalters 19 oder einer dazu korrespondierenden Schalteinheit während dieser Zeit automatisch unterbrochen oder reduziert wird. Es ist somit keine manuelle Intervention des Anwenders erforderlich, um die Überwachungseinheit 10A für die Lagerung vorzubereiten oder nach der Lagerung zu konfigurieren.

Im Ausführungsbeispiel von Fig. 1 ist zum Zweck der Begrenzung der Energieentnahme der Schalter 19 vorgesehen, der vom ersten Überwachungsmodul 15 betätigt werden kann. Die Betätigung des Schalters 19 erfolgt in Abhängigkeit eines variablen Betriebsparameters, der in einem nichtflüchtigen Datenspeicher 151, vorzugsweise in einem Register des Überwachungsmoduls 15, abgelegt wird und der vom Überwachungsmodul 15 vorzugsweise periodisch geprüft wird. Dieser variable Betriebsparameter weist vor Inbetriebnahme der Überwachungseinheit 10A einen ersten Wert und nach Inbetriebnahme der Überwachungseinheit 10A einen zweiten Wert auf. Sofern der erste Wert vorliegt, wird der Schalter 19 geöffnet. Sofern der zweite Wert vorliegt, wird der Schalter 19 geschlossen.

Zur Vorbereitung der Lagerung der Überwachungseinheit 10A, d.h. während der Fertigung oder vor Entnahme der Überwachungseinheit 10A aus der Aufzugsanlage 3, wird der erste Wert des Betriebsparameters im Datenspeicher 151 abgelegt. Nach der Entnahme aus dem Lager und dem Einbau der Überwachungseinheit 10A in die Aufzugsanlage 3 wird dieser erste Wert durch den zweiten Wert überschrieben. Dies kann durch einen übergeordneten Rechner, z.B. die Sicherungseinheit 1 oder durch das Überwachungsmodul 15 selbst ausgeführt werden. Falls das Überwachungsmodul 15 z.B. erkennt, dass der Einbau in die Aufzugsanlage 3 erfolgt ist und die netzabhängige erste Betriebsspannung vorhanden ist, kann der erste Wert des Betriebsparameters durch den zweiten Wert überschrieben werden, bei dessen Vorliegen der Schalter 19 geschlossen wird und auch geschlossen bleibt, falls die netzabhängige erste Betriebsspannung abfällt.

Der erste Wert des Betriebsparameters ist vorzugsweise ein Initialisierungswert ID0, der allen Überwachungseinheit 10A bei der Produktion eingeprägt wird. Der zweite Wert ID1 des Betriebsparameters (bzw. ID2 für die zweite Überwachungseinheit 10B) ist vorzugsweise eine der Überwachungseinheit 10A zugeordnete Netzwerkadresse, die innerhalb der Aufzugsanlage nur einmal vergeben wird und in diesem Bereich eindeutig ist.

D.h. mit der Einbindung der Überwachungseinheit 10A in die Aufzugsanlage 3 wird der Schalter 19 automatisch geschlossen. Der Schalter 19 ist z.B. ein Schalttransistor, der diskret auf der Überwachungseinheit 10A angeordnet oder im Überwachungsmodul 15 integriert ist. Sofern der Schalter 19 in das Überwachungsmodul 15 integriert ist, werden vorzugsweise Teile des Überwachungsmoduls 15 abgeschaltet, die für das Wiederaufwecken des Überwachungsmoduls 15 nicht benötigt werden. Sofern mehrere Überwachungsmodule 15, 16 vorgesehen sind, wird die erfindungsgemässe Lösung gegebenenfalls identisch in beiden Überwachungsmodulen 15, 16 realisiert. Grundsätzlich kann die Überwachungseinheit 10A auch mehrere Schalter 19 aufweisen, über die verschiedene Teilbereiche der Schaltungsanordnung mit Strom versorgt werden. Die erfindungsgemässe zweite Schaltvorrichtung weist daher einen oder mehrere diskrete oder integrierte Schalttransistoren auf.

Fig. 2a zeigt die erste Überwachungseinheit 10A von Fig. 1, die in Abhängigkeit des gesetzten Betriebsparameters ID0 und des Vorliegens einer netzabhängigen Betriebsspannung zwischen zwei symbolisch dargestellten Betriebszuständen, einem Netzmodus M1 und einem Tiefschlafmodus M3 wechselt. Bei Fehlen der netzabhängigen ersten Betriebsspannung befindet sich die erste Überwachungseinheit 10A stets im Tiefschlafmodus M3, in dem keine oder nur wenig Energie von der Energiespeichereinheit 14 benötigt wird. In diesem Tiefschlafmodus M3, in dem der Schalter 19 bei der Überwachungseinheit von Fig. 1 geöffnet ist, kann die Überwachungseinheit 10A über lange Zeit gelagert werden, ohne dass die Energiespeichereinheit 14 entladen wird. Sofern die Überwachungseinheit 10A in diesem Zustand in die Aufzugsanlage eingebaut und der Betriebsparameter auf dem ersten Wert ID0 belassen wird, wechselt die Überwachungseinheit 10A bei Vorliegen der netzabhängigen ersten Betriebsspannung in den Netzmodus M1, in dem sie alle Funktionen erfüllen kann. Das Überwachungsmodul 15 prüft den Betriebsparameter ID0 und lässt den Schalter 19 geöffnet. Sobald die netzabhängige erste Betriebsspannung ausfällt, wechselt die Überwachungseinheit 10A wieder in den Tiefschlafmodus M3, in dem die Überwachungseinheit 10A eine Funktion zur Überwachung der Aufzugsanlage 3 nicht erfüllt.

Fig. 2b zeigt die erste Überwachungseinheit 10A von Fig. 1 nach der Installation in die Aufzugsanlage 3 und dem Setzen des Betriebsparameters auf den zweiten Wert ID1. Nach der Entnahme der Überwachungseinheit 10A aus dem Lager und der Installation in der Aufzugsanlage 3 hat der Zustand der Überwachungseinheit 10A vom Tiefschlafmodus M3 zum Netzmodus M1 gewechselt. Im Netzmodus M1 wird der Betriebsparameter entweder selbsttätig durch die Überwachungseinheit 10A oder durch die Sicherungseinheit 1 auf den zweiten Wert ID1 gesetzt. Das Überwachungsmodul 15 stellt in der Folge fest, dass der zweite Wert ID1 vorliegt und schliesst den Schalter 19. Sofern nun die netzabhängige erste Betriebsspannung ausfällt, ändert die erste Überwachungseinheit 10A in den Batteriemodus M2, in dem die Energiespeichereinheit 14 die netzunabhängige zweite Betriebsspannung an das Überwachungsmodul 15 abgibt. Bei Zuschalten und Abschalten der netzabhängigen Betriebsspannung wechselt die erste Überwachungseinheit 10A daher zwischen dem Netzmodus M1 und dem Batteriemodus M2. Falls die Überwachungseinheit 10A in dieser Konfiguration aus der Aufzugsanlage entfernt und der Betriebsparameter nicht geändert wird, verbleibt die Überwachungseinheit 10A im Batteriemodus M2. Bei der Entnahme der Überwachungseinheit 10A aus der Aufzugsanlage wird daher durch Ändern des Betriebsparameters auf den ersten Wert ID0 zuerst der Schalter 19 geöffnet, sodass die Überwachungseinheit 10A nach Abschalten der netzabhängigen ersten Betriebsspannung in den Tiefschlafmodus M3 zurück fällt und ans Lager gelegt werden kann.

Den Betriebszuständen M1, M2 und M3 sind in Fig. 2a und 2b entsprechende Symbole, ein Versorgungsnetz, eine Energiespeichereinheit und ein Lagerhaus zugeordnet, welche die Zustandsänderungen illustrieren.

Wie oben ausgeführt, kann eine autonome Energiespeichereinheit 14 auch ein Akkumulator sein, der z.B. mittels Solarzellen durch Lichtenergie gespeist wird. In einer bevorzugten Ausgestaltung können daher beliebige Module eines elektrischen Systems, wie Schaltplatinen auch mit dieser autonomen Energiespeichereinheit 14 versehen werden. Wenn diese Module im Tiefschlafmodus M3 ans Lager gelegt werden, wird vorgesehen, dass sie künstlichem oder natürlichem Licht ausgesetzt sind und der Akkumulator 14 daher regelmässig geladen wird.

Die erfindungsgemässe Lösung kann in vorzugsweisen Ausgestaltungen zudem besonders vorteilhaft zur automatischen Lagerverwaltung und Lagerkontrolle ausgestaltet sein. Dabei kann vorgesehen werden, dass die Überwachungseinheiten 10A, 10B oder auch beliebige Module, vorzugsweise regelmässig aus dem Tiefschlafmodus M3 in einen Reportmodus M4 wechseln und Zustandsmeldungen oder Statusmeldungen drahtlos zu einem Lagerrechner L1 übertragen. Z.B. wird vorgesehen, dass die Überwachungseinheiten 10A, 10B in vorzugsweise wählbaren Intervallen, z.B. wöchentlich oder monatlich, in den Reportmodus M4 wechseln und ihren Status rapportieren. Dieser Statusbericht kann den Bericht zu einer Prüfung enthalten, die zuvor durchgeführt wurde. Anschliessend, gegebenenfalls nach einer Empfangsbestätigung vom Lagerrechner L1, fallen die Überwachungseinheiten 10A, 10B wieder in den Tiefschlafmodus M3 zurück. Sofern alle an Lager liegenden Module erfindungsgemäss ausgebildet sind, kann somit eine Inventarliste automatisch für das ganze Lager erstellt werden. Diese Inventarliste kann mit dem nachgeführten Lagerbuch verglichen werden. Sofern ein Statusbericht den Defekt eines Moduls meldet, kann dieses aus dem Lager entnommen und repariert werden. Aufgrund der grossen zeitlichen Abstände ist der Energieaufwand für den Betrieb der Module im Reportmodus M4 praktisch vernachlässigbar.

Zur Kommunikation mit dem Lagerrechner L1 und gegebenenfalls zur internen Prüfung werden die entsprechenden Schaltungseinheiten aktiviert und mit der zweiten Betriebsspannung versehen. Selbstverständlich ist eine Schnittstelle zur drahtlosen Kommunikation mit einer Sendeeinheit und vorzugsweise einer Empfangseinheit vorgesehen. Ferner kann ein Kommunikationsprotokoll implementiert werden, welches jedem Modul einen Zeitschlitz für die Übertragung zuweist. Die Abgabe der Statusberichte kann daher in zeitlichen Intervallen, gesteuert durch einen Timer erfolgen. Alternativ können in zeitlichen Intervallen Zeitfenster geöffnet werden, innerhalb denen die Überwachungseinheiten 10A bzw. beliebigen Module adressiert und abgefragt werden können. Wie erwähnt werden zeitliche Intervalle vorzugsweise im Bereich von Tagen, Wochen oder Monaten vorgesehen.

Die erfindungsgemässen Überwachungseinheiten 10A und 10B können in einer Aufzugsanlage 3, die in Betrieb steht oder aufgrund eines Stromausfalls inaktiv ist, beliebige Überwachungsfunktionen erfüllen. Nachstehend wird exemplarisch gezeigt, dass mittels der Überwachungseinheiten 10A und 10B der Zugang zum Aufzugschacht 35 überwacht werden kann.

Dazu wird in jeder der Überwachungseinheiten 10A, 10B von Fig. 1 ein Überwachungssignal erzeugt, welches über einen Ausgangsport der Überwachungseinheit 10A; 10B und den zugehörigen Schaltkontakt 11A, 11B zurück zu einem Eingang der Überwachungseinheit 10A; 10B geführt und im ersten Überwachungsmodul 15 und/oder in einem zweiten Überwachungsmodul 16 ausgewertet wird. Die erste Überwachungseinheit 10A leitet daher aktiv ein Überwachungssignal in die zu überwachende Aufzugsanlage 3 ein und prüft, ob relevante Änderungen dieses Überwachungssignals auftreten. Alternativ könnte die erste Überwachungseinheit mit 10A auch passiv Signale aufnehmen, die von der Aufzugsanlage 3 abgegeben werden.

Zumindest während des autonomen Betriebs der Überwachungseinheiten 10A, 10B bzw. im Batteriemodus M2 während eines Stromausfalls werden die Überwachungssensoren bzw. die Schaltkontakte 11A, 11B überwacht, um eine Zustandsänderung bzw. eine Betätigung des zugehörigen Türverschlusses 31A; 31B zu registrieren. Eine Überwachung wird vorzugsweise auch im Netzmodus M1 vorgenommen. Sofern während im Netzmodus M1 eine Betätigung einer der Schaltkontakte 11A, 11B detektiert wird, so wird die Aufzugsanlage vorzugsweise abgeschaltet.

Nach Beendigung des Stromausfalls wird die Aufzugsanlage 3 von der zentralen Stromversorgungseinheit 2 wieder mit Energie versorgt. Den lokalen Stromversorgungseinheiten 12 in den Überwachungseinheiten 10A, 10B wird wieder eine Betriebsspannung zugeführt, wonach diese wiederum die Schaltspannung us erzeugen und die Umschalteinheit 13 aktivieren. Die in den Überwachungseinheiten 10A, 10B gesammelten Zustandsdaten oder bereits daraus abgeleitete Zustandsmeldungen können in der Folge von der Sicherungseinheit 1 abgerufen und weiterverarbeitet werden. Die Sicherungseinheit 1 wird anhand der Zustandsdaten der zweiten Überwachungseinheit 10B feststellen, dass der zugehörige Türverschluss 31B betätigt wurde und sich möglicherweise eine Person im Aufzugschacht 35 befindet (siehe Fig. 1). Die Sicherungseinheit 1 verhindert daher die Inbetriebsetzung der Aufzugsanlage 3 durch einen direkten Eingriff in die Aufzugsanlage 3 z.B. durch Abschaltung der Stromversorgung 2 oder durch Mitteilung an einen übergeordneten Rechner bzw. den Anlagenrechner 1000, welcher seinerseits die Inbetriebnahme der Aufzugsanlage 3 verhindert.

Fig. 3a zeigt die erste Überwachungseinheit 10A von Fig. 1, die nur ein prozessorgesteuertes erstes Überwachungsmodul 15 aufweist, das ein Überwachungssignal s_{TX} von einem Ausgangsport op über den Schaltkontakt 11A, der dem Türverschluss 31A der ersten Aufzugstür 30a zugeordnet und mit diesem mechanisch gekoppelt ist, zu einem Eingangsport ip überträgt.

Das Überwachungsmodul 15 ist z.B. ein Mikrocontroller mit niedrigstem Stromverbrauch im Betriebszustand (vorzugsweise < 100 µA) und im Ruhezustand (vorzugsweise < 500nA), kurzen Verzögerungszeiten beim Übergang vom Ruhezustand in den Betriebszustand (vorzugsweise <1 µs); und allen wesentlichen Funktionen zur Signalverarbeitung. Z.B. wird ein Mikrocontroller verwendet, wie er in der Dokumentation "MSP Low-Power Microcontrollers" von Texas Instruments Incorporated aus dem Jahre 2015 beschrieben ist.

Das in Fig. 3a gezeigte Überwachungsmodul 15 ist ein Mikrocontroller mit einer CPU 150, einem oder mehreren Registern 151, einem Arbeitsspeicher 152 einem optional vorgesehenen Digital/Analog Wandler 153, wenigstens einem Ausgangsmodul 154, einem Schnittstellenbaustein 155, einem Watchdog-Timer 156, wenigstens einem weiteren Timer T1, einem Analog/Digital Wandler 158 und wenigstens einem Eingangsmodul 159. Die einzelnen Module sind über einen Systembus miteinander und über den Schnittstellenbaustein 155 mit der Sicherungseinheit 1 verbunden oder verbindbar. Das zweite Überwachungsmodul 16 von Fig. 1 ist vorzugsweise identisch aufgebaut wie das erste Überwachungsmodul 15, aber mit entsprechend angepasster Software versehen.

Im Arbeitsspeicher 152 sind ein Betriebsprogramm BP und vorzugsweise ein Filterprogramm FP gespeichert. Mittels des Betriebsprogramms BP können die Werte des Betriebsparameters aus dem Datenspeicher 151 ausgelesen werden. In Abhängigkeit des ausgelesenen Werts ID0 oder ID1 wird der Schalter bzw. Schalttransistor 19 über den Ausgangsport 1541 angesteuert. Im vorliegenden Zustand ist der zweite Wert ID1 abgespeichert, bei dessen Vorliegen der Schalter 19 geschlossen ist und die Überwachungseinheit 10A in den Batteriemodus M2 fällt, sobald die netzabhängige erste Betriebsspannung ausfällt. Der Zustand der Umschalteinheit 13 zeigt, dass der Strom tatsächlich ausgefallen ist und das Überwachungsmodul 15 von der Energiespeichereinheit 14 mit Strom versorgt wird.

Über einen weiteren Ausgangsport op und einen Verstärker 18 ist ein Überwachungssignal s_{TX}, das im Überwachungsmodul 15 generiert wird, über den Schaltkontakt 11A zu einem Eingangsport ip des Überwachungsmoduls 15 übertragbar.

Fig. 3b zeigt exemplarisch ein am Ausgangsport op abgegebenes Überwachungssignal s_{TX1} von Fig. 2a im Zustand M1 oder M2 als Pulsfolge mit einem Tastverhältnis von 50 %. Ein Vergleich des am Ausgangsport op abgegebenen Überwachungssignals s_{TX} mit dem am Eingangsport empfangenen Überwachungssignal s_{RX} zeigt an, ob der Schaltkontakt 11A während der Übertragung geöffnet wurde. Sofern einige der Pulse nicht übertragen werden, so wird eine Zustandsänderung des Schaltkontakts 11A und somit eine mögliche Öffnung der Aufzugstür 30A registriert und gemeldet. Z.B. werden die Anzahl der gesendeten Pulse und die Anzahl der empfangenen Pulse im Register 151 gespeichert und vor Inbetriebnahme der Aufzugsanlage 3 miteinander verglichen, um eine Türöffnung zu detektieren.

Fig. 3c zeigt ein am Ausgangsport op abgegebenes Überwachungssignal s_{TX2} von Fig. 2a im Zustand M1 oder M2 als Pulsfolge mit einem Tastverhältnis von rund 7 % und einer um den Faktor 7 höheren Periodendauer T im Vergleich zum Signal von Fig. 2b. Durch die Reduktion des Tastverhältnisses und die Erhöhung der Periodendauer kann der Energiebedarf signifikant reduziert werden.

Zwischen zwei Pulsen der Überwachungssignale s_{TX1} und s_{TX2} kann das Überwachungsmodul 15 zudem in einen Ruhezustand versetzt werden, in dem der Stromverbrauch minimal ist und nur Schaltungsteile betrieben werden, die für den Übergang vom Ruhezustand in den Betriebszustand erforderlich sind. Z.B. werden externe Anreize oder Wecksignale überwacht. Vorteilhaft kann ein Wecksignal auch innerhalb des Überwachungsmoduls 15 z.B. von einem Timer 156, 157 erzeugt werden. Dieser Schlafmodus unterscheidet sich vom Tiefschlafmodus M3 dadurch, dass mehr Schaltungsmodule in einem aktiven Modus verbleiben. Z.B. bleibt der Watch-Dog aktiv, der im Tiefschlafmodus M3 nicht benötigt wird.

Fig. 4a zeigt die erste Überwachungseinheit von Fig. 3a im Batteriemodus M2 mit dem ersten Überwachungsmodul 15, das ein Überwachungssignal s_{TX} vom Ausgangsport op über den Schaltkontakt 11A zum Eingangsport ip eines zweiten prozessorgesteuerten Überwachungsmoduls 16 überträgt. Beide Überwachungsmodule 15, 16 werden von der Energiespeichereinheit 14 gespeist. Im ersten Überwachungsmodul 15 wird die Anzahl der gesendeten Pulse im Register 151 registriert. Im zweiten Überwachungsmodul 16 wird die Anzahl der empfangenen Pulse in einem Register 161 registriert.

Fig. 4b zeigt das Überwachungssignal s_{TX} von Fig. 4a als Pulsfolge mit einem Tastverhältnis von 50% vor der Übertragung über den Schaltkontakt 11A.

Fig. 4c zeigt das Überwachungssignal s_{RX} von Fig. 4a nach der Übertragung über den Schaltkontakt 11A, der während der Übertragung von zwei Pulsen geöffnet wurde, die im Register 161 des zweiten Überwachungsmoduls 16 somit nicht registriert wurden. Durch einen Vergleich der Inhalte der beiden Register 151, 161 kann die Zustandsänderung des Schaltkontakts 11A festgestellt werden. Der Vergleich der Inhalte der Register 151, 161 kann in einem der Überwachungsmodule 15, 16 in einem lokalen Komparator 17 oder zentral in der Sicherungseinheit 1 vorgenommen werden, die alle Registerinhalte aus den Überwachungseinheiten 10A, 10B ausliest.

Bei dieser Ausgestaltung der Überwachungseinheiten 10A erfolgt der Übergang in den Tiefschlafmodus M3 für beide Überwachungsmodule 15, 16. Dazu kann der Betriebsparameter in jedem der Überwachungsmodul 15, 16 abgespeichert und überwacht werden. Die Steuerung der Betriebszustände M1, M2 und M3 kann jedoch auch zentral nur durch eines der prozessorgesteuerten Überwachungsmodul 15, 16 durchgeführt werden.

## Patentansprüche

1. Überwachungseinheit (10A; 10B) zur Überwachung einer Aufzugsanlage (3), die eine Antriebseinheit (38) aufweist, mittels der eine in einem Aufzugsschacht (35) angeordnete Aufzugskabine (36) verfahrbar ist, mit einer Schaltungsanordnung, die eine Stromversorgungseinheit (12), die zur Abgabe einer netzabhängigen ersten Betriebsspannung vorgesehen ist, und wenigstens ein prozessorgesteuertes erstes Überwachungsmodul (15) aufweist, das der aktiven und/oder passiven Ermittlung von Zustandsdaten der Aufzugsanlage (3) dient, wobei eine Energiespeichereinheit (14), die der Abgabe einer netzunabhängigen zweiten Betriebsspannung dient, und eine erste Schaltvorrichtung (13) vorgesehen sind, mittels der im Normalbetrieb die erste Betriebsspannung und bei Stromausfall die zweite Betriebsspannung dem wenigstens einen ersten Überwachungsmodul (15) zuführbar ist, **dadurch gekennzeichnet, dass** ein nichtflüchtiger Datenspeicher (151), der der Speicherung eines variablen Betriebsparameters dient, und eine zweite Schaltvorrichtung (19) vorgesehen sind, mittels der Teile der Schaltungsanordnung abschaltbar sind und dass das wenigstens eine erste Überwachungsmodul (15) zur Betätigung der zweiten Schaltvorrichtung (19) in Abhängigkeit des gespeicherten Betriebsparameters ausgelegt ist, der vor Inbetriebnahme der Überwachungseinheit (10A; 10B) einen ersten Wert und nach Inbetriebnahme der Überwachungseinheit (10A; 10B) einen zweiten Wert aufweist.

2. Überwachungseinheit (10A; 10B) nach Anspruch 1, **dadurch gekennzeichnet, dass** das wenigstens eine erste Überwachungsmodul (15) ein Mikrocontroller ist, der wenigstens eine Prozessoreinheit (150), einen flüchtigen Arbeitsspeicher (152) den nichtflüchtigen Datenspeicher (151) sowie Schnittstelleneinheiten (154, 1541, 155, 159) aufweist.

3. Überwachungseinheit (10A; 10B) nach Anspruch 1 oder 2, **dadurch gekennzeichnet, dass** wenigstens im ersten Überwachungsmodul (15) ein Betriebsprogramm abgelegt ist, gemäss dem der Wert des Betriebsparameters vorzugsweise periodisch auslesbar und die zweite Schaltvorrichtung (19) in Abhängigkeit des ausgelesenen Betriebsparameters betätigbar ist.

4. Überwachungseinheit (10A; 10B) nach Anspruch 1, 2 oder 3, **dadurch gekennzeichnet, dass** der erste Wert des Betriebsparameters vorzugsweise ein Initialisierungswert, wie eine bestimmte, ungültige Netzwerkadresse ist, der allen Überwachungseinheiten (10A; 10B) bei der Produktion eingeprägt wird, und dass der zweite Wert des Betriebsparameters eine der Überwachungseinheit (10A; 10B) zugeordnete Netzwerkadresse ist.

5. Überwachungseinheit (10A; 10B) nach einem der Ansprüche 1-4, **dadurch gekennzeichnet, dass** die zweite Schaltvorrichtung (19) vorzugsweise in jedem der Überwachungsmodule (15, 16) integriert ist oder dass die zweite Schaltvorrichtung (19) diskret in der Schaltungsanordnung enthalten ist.

6. Überwachungseinheit (10A; 10B) nach einem der Ansprüche 1-5, **dadurch gekennzeichnet, dass** die zweite Schaltvorrichtung (19) wenigstens einen Schalttransistor umfasst, der durch das zugeordnete Überwachungsmodul (15; 16) steuerbar ist.

7. Überwachungseinheit (10A; 10B) nach einem der Ansprüche 1-6, **dadurch gekennzeichnet, dass** die zweite Schaltvorrichtung (19) bei Vorliegen des ersten Wertes des Betriebsparameters geöffnet ist und eine Anschlussleitung der Energiespeichereinheit (14) unterbricht und dass die zweite Schaltvorrichtung (19) bei Vorliegen des zweiten Wertes des Betriebsparameters geschlossen ist und bei Vorliegen des zweiten Wertes des Betriebsparameters die Energiespeichereinheit (14) mit der Schaltungsanordnung verbindet.

8. Überwachungseinheit (10A; 10B) nach einem der Ansprüche 1-7, **dadurch gekennzeichnet, dass** die Überwachungseinheit (10A; 10B) mit einem Überwachungssensor (11A; 11B) verbunden ist, mittels dessen Zustandsänderungen der Aufzugsanlage (3), wie die Entriegelung oder das Öffnen einer Aufzugstür (30A; 30B) detektierbar ist.

9. Verfahren zum Betrieb einer Überwachungseinheit (10A; 10B), die der Überwachung einer Aufzugsanlage (3) dient, die eine Antriebseinheit (38) aufweist, mittels der eine in einem Aufzugsschacht (35) angeordnete Aufzugskabine (36) verfahrbar ist, und die eine Schaltungsanordnung umfasst, die eine Stromversorgungseinheit (12), die zur Abgabe einer netzabhängigen ersten Betriebsspannung vorgesehen ist, und wenigstens ein prozessorgesteuertes erstes Überwachungsmodul (15) aufweist, das aktiv und/oder passiv Zustandsdaten der Aufzugsanlage (3) ermittelt, wobei eine Energiespeichereinheit (14), die der Abgabe einer netzunabhängigen zweiten Betriebsspannung dient, und eine erste Schaltvorrichtung (13) vorgesehen sind, mittels der im Normalbetrieb die erste Betriebsspannung und bei Stromausfall die zweite Betriebsspannung dem wenigstens einen ersten Überwachungsmodul (15) zugeführt wird, **dadurch gekennzeichnet, dass** ein nichtflüchtiger Datenspeicher (151), in dem ein variablen Betriebsparameter gespeichert wird, und eine zweite Schaltvorrichtung (19) vorgesehen sind, mittels der Teile der Schaltungsanordnung abschaltbar sind und dass das wenigstens eine erste Überwachungsmodul (15) die zweite Schaltvorrichtung (19) in Abhängigkeit des gespeicherten Betriebsparameters betätigt, der vor Inbetriebnahme der Überwachungseinheit (10A; 10B) auf einen ersten Wert und nach Inbetriebnahme der Überwachungseinheit (10A; 10B) auf einen zweiten Wert gesetzt wird.

10. Verfahren nach Anspruch 9, **dadurch gekennzeichnet, dass** das wenigstens eine erste Überwachungsmodul (15) ein Mikrocontroller ist, der wenigstens eine Prozessoreinheit (150), einen flüchtigen Arbeitsspeicher (152) den nichtflüchtigen Datenspeicher (151) sowie Schnittstelleneinheiten (154, 1541, 155, 159) aufweist und in dem ein Betriebsprogramm abgelegt ist, gemäss dem der Wert des Betriebsparameters vorzugsweise periodisch ausgelesen und die zweite Schaltvorrichtung (19) in Abhängigkeit des ausgelesenen Betriebsparameters betätigbar wird.

11. Verfahren nach Anspruch 9 oder 10, **dadurch gekennzeichnet, dass** die Überwachungseinheit (10A; 10B) bei Vorliegen des ersten Wertes des Betriebsparameters und Abschaltung der ersten Betriebsspannung in einen Tiefschlafmodus (M3) überführt wird, wozu zumindest Teile der Schaltungsanordnung von der Stromversorgung abgetrennt werden und dass die Überwachungseinheit (10A; 10B) bei Vorliegen des zweiten Wertes des Betriebsparameters und Abschaltung der ersten Betriebsspannung in einen Batteriemodus (M2) überführt wird, indem die zweite Betriebsspannung zur Stromversorgung der Überwachungseinheit (10A; 10B) zugeschaltet wird.

12. Verfahren nach Anspruch 11, **dadurch gekennzeichnet, dass** der erste Wert des Betriebsparameters vorzugsweise ein Initialisierungswert ist, der allen Überwachungseinheiten (10A; 10B) bei der Produktion oder bei der Entnahme aus der Aufzugsanlage (3) eingeprägt wird und dass der zweite Wert des Betriebsparameters eine der Überwachungseinheit (10A; 10B) zugeordnete Netzwerkadresse ist, die der Überwachungseinheit (10A; 10B) nach dem Einbau in die Aufzugsanlage (3) von einem zugeordneten Rechner (1) eingeprägt wird.

13. Verfahren nach einem der Ansprüche 9-12, **dadurch gekennzeichnet, dass** die zweite Schaltvorrichtung (19) innerhalb des zumindest einen Überwachungsmoduls (15) angeordnet ist und bei Vorliegen des ersten Wertes des Betriebsparameters sowie der zweiten Betriebsspannung wenigstens einen Teil der elektrischen Schaltung innerhalb des ersten Überwachungsmoduls (15) abschaltet.

14. Verfahren nach Anspruch 11, **dadurch gekennzeichnet, dass** das wenigstens eine Überwachungsmodul (15) wenigstens einen Timer (157) aufweist und im Tiefschlafmodus (M3) sowie im Batteriemodus (M2) wiederholt in einen Schlafmodus versetzt wird und jeweils nach einer Zeitdauer in einen vollständigen oder teilweisen Betriebszustand überführt wird, um Kontrollmassnahmen, wie die Überprüfung des Werts des Betriebsparameters durchzuführen, wobei für die Abgabe von Statusberichten vorzugsweise ein Übergang aus dem Tiefschlafmodus (M3) in einen Reportmodus (M4) erfolgt.

15. Verfahren nach einem der Ansprüche 9-14, **dadurch gekennzeichnet, dass** die Überwachungseinheit (10A; 10B) mit einem Überwachungssensor (11A; 11B) verbunden ist, mittels dessen Zustandsänderungen der Aufzugsanlage (3), wie die Entriegelung oder das Öffnen einer Aufzugstür (30A; 30B) im normalen Betriebszustand oder im Batteriemodus detektiert wird.

## Claims

1. Monitoring unit (10A; 10B) for monitoring an elevator system (3), which system comprises a drive unit (38) by means of which an elevator cab (36) arranged in an elevator shaft (35) can be moved, comprising a circuit assembly which has a power supply unit (12) that is provided for delivering a grid-dependent first operating voltage and at least one processor-controlled first monitoring module (15) that is used to actively and/or passively determine state data of the elevator system (3), an energy storage unit (14), which is used to deliver a grid-independent second operating voltage, and a first switching device (13) being provided, by means of which the first operating voltage can be supplied to the at least one first monitoring module (15) during normal operation and the second operating voltage can be supplied to the at least one first monitoring module in the event of a power outage, **characterized in that** a non-volatile data storage unit (151), which is used to store a variable operating parameter, and a second switching device (19) are provided, by means of which parts of the circuit assembly can be deactivated, and **in that** the at least one first monitoring module (15) is designed to actuate the second switching device (19) on the basis of the stored operating parameter, which has a first value before the monitoring unit (10A; 10B) is started up and which has a second value after the monitoring unit (10A; 10B) has been started up.

2. Monitoring unit (10A; 10B) according to claim 1, **characterized in that** the at least one first monitoring module (15) is a microcontroller that comprises at least one processor unit (150), a volatile main memory (152), the non-volatile data storage unit (151) and interface units (154, 1541, 155, 159).

3. Monitoring unit (10A; 10B) according to either claim 1 or claim 2, **characterized in that** an operating program is stored at least in the first monitoring module (15), according to which program the value of the operating parameter can be read out preferably periodically and the second switching device (19) can be actuated on the basis of the read-out operating parameter.

4. Monitoring unit (10A; 10B) according to claim 1, 2 or 3, **characterized in that** the first value of the operating parameter is preferably an initialization value, such as a specific, invalid network address, that is implanted in all monitoring units (10A; 10B) during production, and **in that** the second value of the operating parameter is a network address that is associated with the monitoring unit (10A; 10B).

5. Monitoring unit (10A; 10B) according to any of claims 1-4, **characterized in that** the second switching device (19) is preferably integrated in each monitoring module (15, 16) or **in that** the second switching device (19) is contained discretely in the circuit assembly.

6. Monitoring unit (10A; 10B) according to any of claims 1-5, **characterized in that** the second switching device (19) comprises at least one switching transistor that can be controlled by the associated monitoring module (15; 16).

7. Monitoring unit (10A; 10B) according to any of claims 1-6, **characterized in that** when the first value of the operating parameter is present, the second switching device (19) is open and interrupts a connecting line of the energy storage unit (14), and **in that** the second switching device (19) is closed when the second value of the operating parameter is present and connects the energy storage unit (14) to the circuit assembly when the second value of the operating parameter is present.

8. Monitoring unit (10A; 10B) according to any of claims 1-7, **characterized in that** the monitoring unit (10A; 10B) is connected to a monitoring sensor (11A; 11B) by means of which changes in state of the elevator system (3), such as the elevator door (30A; 30B) being unlocked or opened, can be detected.

9. Method for operating a monitoring unit (10A; 10B) which is used to monitor an elevator system (3), which system comprises a drive unit (38) by means of which an elevator cab (36) arranged in an elevator shaft (35) can be moved, and which comprises a circuit arrangement which has a power supply unit (12) that is provided for delivering a grid-dependent first operating voltage and at least one processor-controlled first monitoring module (15) that actively and/or passively determines state data of the elevator system (3), an energy storage unit (14), which is used to deliver a grid-independent second operating voltage, and a first switching device (13) being provided, by means of which the first operating voltage can be supplied to the at least one first monitoring module (15) during normal operation and the second operating voltage can be supplied to the at least one first monitoring module in the event of a power outage, **characterized in that** a non-volatile data storage unit (151), in which a variable operating parameter is stored, and a second switching device (19) are provided, by means of which parts of the circuit assembly can be deactivated, and **in that** the at least one first monitoring module (15) is designed to actuate the second switching device (19) on the basis of the stored operating parameter, which is set to a first value before the monitoring unit (10A; 10B) is started up and which is set to a second value after the monitoring unit (10A; 10B) has been started up.

10. Method according to claim 9, **characterized in that** the at least one first monitoring module (15) is a microcontroller that comprises at least one processor unit (150), a volatile main memory (152), the non-volatile data storage unit (151) and interface units (154, 1541, 155, 159) and in which an operating program is stored, according to which program the value of the operating parameter is read out preferably periodically and the second switching device (19) can be actuated on the basis of the read-out operating parameter.

11. Method according to either claim 9 or claim 10, **characterized in that** when the first value of the operating parameter is present and the first operating voltage is deactivated, the monitoring unit (10A; 10B) is transferred into a deep sleep mode (M3), for which purpose at least parts of the circuit assembly are disconnected from the power supply, and **in that** when the second value of the operating parameter is present and the first operating voltage is deactivated, the monitoring unit (10A; 10B) is transferred into a battery mode (M2) by the second operating voltage being connected to the power supply of the monitoring unit (10A; 10B).

12. Method according to claim 11, **characterized in that** the first value of the operating parameter is preferably an initialization value that is implanted in all monitoring units (10A; 10B) during production or when removing said units from the elevator system (3), and **in that** the second value of the operating parameter is a network address that is associated with the monitoring unit (10A; 10B) and is implanted in the monitoring unit (10A; 10B) after installation in the elevator system (3) by an associated computer (1).

13. Method according to any of claims 9-12, **characterized in that** the second switching device (19) is arranged inside the at least one monitoring module (15) and deactivates at least part of the electric circuit inside the first monitoring module (15) when the first value of the operating parameter and the second operating voltage are present.

14. Method according to claim 11, **characterized in that** the at least one monitoring module (15) comprises at least one timer (157) and is repeatedly put into a sleep mode when in deep sleep mode (M3) and in battery mode (M2) and, after a period of time, is transferred into a complete or partial operating state in order to carry out control measures, such as checking the value of the operating parameter, a transition from deep sleep mode (M3) into a report mode (M4) occurring in order to deliver status reports.

15. Method according to any of claims 9-14, **characterized in that** the monitoring unit (10A; 10B) is connected to a monitoring sensor (11A; 11B) by means of which changes in state of the elevator system (3), such as an elevator door (30A; 30B) being unlocked or opened, are detected in the normal operating state or in battery mode.

## Revendications

1. Unité de surveillance (10A ; 10B) pour surveiller une installation d'ascenseur (3) comprenant une unité d'entraînement (38), au moyen de laquelle une cabine d'ascenseur (36) disposée dans une cage d'ascenseur (35) peut se déplacer, comportant un agencement de circuit, qui est une unité d'alimentation en énergie (12) prévue pour délivrer une première tension de fonctionnement dépendante du réseau, et au moins un premier module de surveillance (15) commandé par processeur, lequel sert à la détermination active et/ou passive de données d'état de l'installation d'ascenseur (3), une unité de stockage d'énergie (14) servant à délivrer une seconde tension de fonctionnement indépendante du réseau et un premier dispositif de commutation (13) étant prévus, dispositif au moyen duquel, en fonctionnement normal, la première tension de fonctionnement et, en cas de panne de courant, la seconde tension de fonctionnement peuvent être fournies à l'au moins un premier module de surveillance (15), **caractérisée en ce qu'**une mémoire de données non volatile (151), qui sert à la mémorisation d'un paramètre de fonctionnement variable, et un second dispositif de commutation (19) sont prévus, au moyen desquels des parties de l'agencement de circuit peuvent être désactivées, et **en ce que** l'au moins un premier module de surveillance (15) est conçu pour l'actionnement du second dispositif de commutation (19) en fonction du paramètre de fonctionnement mémorisé, lequel présente une première valeur avant le démarrage de l'unité de surveillance (10A ; 10B), et une seconde valeur après le démarrage de l'unité de surveillance (10A ; 10B).

2. Unité de surveillance (10A ; 10B) selon la revendication 1, **caractérisée en ce que** l'au moins un premier module de surveillance (15) est un microcontrôleur présentant au moins une unité de traitement (150), une mémoire vive volatile (152), la mémoire de données non volatile (151), ainsi que des unités d'interface (154, 1541, 155, 159).

3. Unité de surveillance (10A ; 10B) selon la revendication 1 ou 2, **caractérisée en ce qu'**au moins un programme de fonctionnement est enregistré dans le premier module de surveillance (15), programme selon lequel la valeur du paramètre de fonctionnement est de préférence lisible périodiquement et le second dispositif de commutation (19) peut être actionné sur la base du paramètre de fonctionnement lu.

4. Unité de surveillance (10A ; 10B) selon la revendication 1, 2 ou 3, **caractérisée en ce que** la première valeur du paramètre de fonctionnement est de préférence une valeur d'initialisation, telle qu'une adresse réseau invalide déterminée, imprimée sur toutes les unités de surveillance (10A ; 10B) lors de la production, et **en ce que** la seconde valeur du paramètre de fonctionnement est une adresse réseau associée à l'unité de surveillance (10A; 10B).

5. Unité de surveillance (10A ; 10B) selon l'une des revendications 1 à 4, **caractérisée en ce que** le second dispositif de commutation (19) est de préférence intégré dans chacun des modules de surveillance (15, 16) ou **en ce que** le second dispositif de commutation (19) est logé de manière discrète dans l'agencement de circuit.

6. Unité de surveillance (10A, 10B) selon l'une des revendications 1 à 5, **caractérisée en ce que** le second dispositif de commutation (19) comprend au moins un transistor de commutation qui peut être commandé par le module de surveillance associé (15 ; 16).

7. Unité de surveillance (10A ; 10B) selon l'une des revendications 1 à 6, **caractérisée en ce que** le second dispositif de commutation (19) est ouvert en présence de la première valeur du paramètre de fonctionnement et interrompt une ligne de connexion de l'unité de stockage d'énergie (14), et **en ce que** le second dispositif de commutation (19) est fermé en présence de la seconde valeur du paramètre de fonctionnement, et raccorde, en présence de la seconde valeur du paramètre de fonctionnement, l'unité de stockage d'énergie (14) à l'agencement de circuit.

8. Unité de surveillance (10A ; 10B) selon l'une des revendications 1 à 7, **caractérisée en ce que** l'unité de surveillance (10A ; 10B) est raccordée à un capteur de surveillance (11A ; 11B) au moyen duquel des changements d'état de l'installation d'ascenseur (3), tels que le déverrouillage ou l'ouverture d'une porte d'ascenseur (30A ; 30B), peuvent être détectés.

9. Procédé de fonctionnement d'une unité de surveillance (10A ; 10B) servant à surveiller une installation d'ascenseur (3) présentant une unité d'entraînement (38), au moyen de laquelle une cabine d'ascenseur (36) disposée dans une cage d'ascenseur (35) peut se déplacer, et comportant un agencement de circuit, qui est une unité d'alimentation en énergie (12) prévue pour délivrer une première tension de fonctionnement dépendante du réseau, et au moins un premier module de surveillance (15) commandé par processeur, lequel détermine de manière active et/ou passive des données d'état de l'installation d'ascenseur (3), une unité de stockage d'énergie (14) servant à délivrer une seconde tension de fonctionnement indépendante du réseau et un premier dispositif de commutation (13) étant prévus, au moyen desquels, en fonctionnement normal, la première tension de fonctionnement et, en cas de panne de courant, la seconde tension de fonctionnement peuvent être fournies à l'au moins un premier module de surveillance (15), **caractérisée en ce qu'**une mémoire de données non volatile (151), dans laquelle un paramètre de fonctionnement variable est mémorisé, et un second dispositif de commutation (19) sont prévus, au moyen desquels des parties de l'agencement de circuit peuvent être désactivées, et **en ce que** l'au moins un premier module de surveillance (15) actionne le second dispositif de commutation (19) en fonction du paramètre de fonctionnement mémorisé, lequel est défini à une première valeur avant le démarrage de l'unité de surveillance (10A ; 10B) et à une seconde valeur après le démarrage de l'unité de surveillance (10A ; 10B).

10. Procédé selon la revendication 9, **caractérisé en ce que** l'au moins un premier module de surveillance (15) est un microcontrôleur présentant au moins une unité de traitement (150), une mémoire vive volatile (152), la mémoire de données non volatile (151), ainsi que des unités d'interface (154, 1541, 155, 159), et dans lequel un programme de fonctionnement est enregistré, programme selon lequel la valeur du paramètre de fonctionnement est de préférence lue périodiquement et le second dispositif de commutation (19) est actionné en réponse au paramètre de fonctionnement lu.

11. Procédé selon la revendication 9 ou 10, **caractérisé en ce que**, en présence de la première valeur du paramètre de fonctionnement et en cas de coupure de la première tension de fonctionnement, l'unité de surveillance (10A ; 10B) bascule dans un mode de veille prolongée (M3), raison pour laquelle au moins une partie de l'agencement de circuit est déconnectée de l'alimentation en énergie, et **en ce que**, en présence de la seconde valeur du paramètre de fonctionnement et en cas de mise hors tension de la première tension de fonctionnement, l'unité de surveillance (10A ; 10B) bascule dans un mode de batterie (M2) par activation de la seconde tension de fonctionnement pour l'alimentation en énergie de l'unité de surveillance (10A ; 10B).

12. Procédé selon la revendication 11, **caractérisé en ce que** la première valeur du paramètre de fonctionnement est de préférence une valeur d'initialisation qui est imprimée sur toutes les unités de surveillance (10A ; 10B) lors de la production ou de l'extraction de l'installation d'ascenseur (3), et **en ce que** la seconde valeur du paramètre de fonctionnement est une adresse réseau associée à l'unité de surveillance (10A ; 10B), laquelle est imprimée sur l'unité de surveillance (10A ; 10B) après son incorporation dans l'installation d'ascenseur (3) par un ordinateur associé (1).

13. Procédé selon l'une des revendications 9 à 12, **caractérisé en ce que** le second dispositif de commutation (19) est disposé à l'intérieur de l'au moins un module de surveillance (15) et déconnecte au moins une partie du circuit électrique à l'intérieur du premier module de surveillance (15) en présence de la première valeur du paramètre de fonctionnement ainsi que de la seconde tension de fonctionnement.

14. Procédé selon la revendication 11, **caractérisé en ce que** l'au moins un module de surveillance (15) présente au moins un temporisateur (157) et est mis à plusieurs reprises en mode de veille prolongée (M3) et en mode de batterie (M2), et est transféré à chaque fois, après un certain temps, dans un état de fonctionnement complet ou partiel pour procéder à des mesures de contrôle telles que la vérification de la valeur du paramètre de fonctionnement, une transition du mode de veille profonde (M3) vers un mode de rapport (M4) ayant de préférence lieu pour la fourniture des rapports d'état.

15. Procédé selon l'une des revendications 9 à 14, **caractérisé en ce que** l'unité de surveillance (10A ; 10B) est raccordée à un capteur de surveillance (11A ; 11B) au moyen duquel des changements d'état de l'installation d'ascenseur (3), tels que le déverrouillage ou l'ouverture d'une porte d'ascenseur (30A ; 30B), sont détectés à l'état de fonctionnement normal ou en mode de batterie.
